# EUROPÄISCHE PATENTSCHRIFT

(11) **EP 0 487 449 B1**
(45) Veröffentlichungstag und Bekanntmachung des Hinweises auf die Patenterteilung: **09.03.1994**
(21) Anmeldenummer: 91810858.0
(22) Anmeldetag: 06.11.1991
(51) Int. Cl.: E03D 13/00

(54) **Elektronisch gesteuertes Urinal**
Electronically controlled urinal
Urinoir commandé électroniquement

(30) Priorität: 20.11.1990 CH 3674/90
(43) Veröffentlichungstag der Anmeldung: 27.05.1992
(73) Patentinhaber: Geberit AG, CH-8645 Jona (CH)
(72) Erfinder: Rüegg, Urs, CH-8645 Jona (CH)
(74) Vertreter: Groner, Manfred

(56) Entgegenhaltungen:
- EP-A- 0 348 864
- EP-A- 0 356 599

## Beschreibung

Die Erfindung betrifft ein elektronisch gesteuertes Urinal nach dem Oberbegriff des unabhängigen Patentanspruchs 1.

Im Stand der Technik sind durch die EP-A-0 313 734 und die EP-A-0 356 599 Urinale bekannt, die jeweils zur berührungslosen Steuerung der Spülung ein Magnetventil, ein Steuergerät, eine Batterie sowie einen Sensor oder einen Sender aufweisen. Die Vorteile der berührungslosen Steuerung der Spülung bei Urinalen, inbesondere in hygienischer Hinsicht, sind allgemein anerkannt. Schwierigkeiten bietet bei solchen Urinalen jedoch die Unterbringung der Steuereinrichtung, da sie einerseits regelmässig gewartet werden muss und anderseits in öffentlichen Anlagen vor Vandalismus zu schützen ist. Diese Schwierigkeit wird noch dadurch verschärft, dass an ein solches Urinal in gestalterischer und ästhetischer Hinsicht hohe Anforderungen gestellt werden. Die Unterbringung der Steuerung sollte somit die Form des Beckens sowenig wie möglich beeinflussen. In den oben zum Stand der Technik genannten Schriften sind diese Schwierigkeiten bereits angesprochen.

Beim Urinal nach der zuerst genannten Schrift besteht das Bek-ken aus einem Oberteil und einem Unterteil, wobei das Unterteil als allseitige Abdeckung zur Wasserarmatur als auch zur Steuerung gehörenden Teile, insbesondere des Steuergerätes, einer Batterie und eines Magnetventils dient. Durch die zweiteilige Ausführung des Beckens ist eine in der Regel nicht erwünschte Schattenfuge vorhanden. Zur Wartung muss das Unterteil abgenommen und weggestellt werden. Die Erfahrung hat gezeigt, dass ein solches weggestelltes Unterteil die Wartungsarbeiten erschwert und nicht selten beschädigt wird.

Das Urinal nach der anderen zum Stand der Technik genannten Schrift weist ein über dem Becken angeordnetes Putz-Gehäuse auf, in dem die elektronisch gesteuerten Urinalarmaturen untergebracht sind. Ein separates Gehäuse ist aus ästhetischen Gründen oft nicht erwünscht und wäre in öffentlichen Anlagen nur sehr aufwendig vandalensicher zu gestalten.

Durch die gattungsbildende EP-A-0 348 864 die dem Oberbegriff des Anspruchs 1 entspricht ist ferner ein Urinal bekannt, bei dem zur Unterbringung der Steuereinrichtung im oberen Teil des Beckens ein Aufnahmeraum vorgesehen ist. Dieser Raum besitzt eine Oeffnung, die von einem abnehmbaren Deckel abgedeckt ist. Hinter dem Deckel ist ein Einschub angeordnet, in dem ein Sensor zur Steuerung des Spülventils untergebracht ist. Ausser dem Sensor müssen bei diesem Urinal die übrigen Teile der Steuereinrichtung bei abgenommenem Deckel durch die vergleichsweise enge Oeffnung hindurch gewartet werden.

Der Erfindung liegt somit die Aufgabe zugrunde, ein Urinal der genannten Gattung zu schaffen, das die oben genannten Schwierigkeiten vermeidet und das sich insbesondere für öffentliche Anlagen eignet. Das Urinal soll demnach so ausgebildet sein, dass es einfacher montiert und gewartet werden kann und dass bei höherer Vandalensicherheit die Gestaltung des Beckens durch den Einbau der elektrischen Steuereinrichtung weniger beeinflusst wird. Die Aufgabe wird durch die Erfindung gemäss Anspruch 1 gelöst.

Das erfindungsgemässe elektronisch gesteuerte Urinal weist wenigstens einen Einschub auf, in dem die Steuereinrichtung untergebracht ist. Ein solcher Einschub kann völlig unauffällig bei jedem Urinal angebracht werden. Zur Wartung der Steuereinrichtung muss lediglich der Einschub ausgezogen werden, wonach die Steuereinrichtung zur Wartung bequem zugänglich ist. Das Magnetventil der Steuereinrichtung ist mit flexiblen Leitungen mit dem Wasseranschluss sowie mit dem Spüleinlass verbunden. Dadurch ist auch bei ausgezogenem Einschub zur Ueberprüfung der Steuerung eine Spülung möglich Nach der Wartung wird der Einschub zurückgeschoben und kann mit einem geeigneten Schloss oder einer Verriegelung gesichert werden.

Nach einer Weiterbildung der Erfindung weist der Einschub eine Grundplatte auf, die gleitverschiebbar im Urinal geführt ist. Dies erlaubt in konstruktiv einfacher Weise eine Haltung der Steuereinrichtung und zugleich eine einfache Bedienung des Einschubes.

Der Einschub kann besonders dann einfach gestaltet werden, wenn dieser eine verschiebbar am Urinal geführte Grundplatte sowie eine zur Einschuböffnung des Urinals korrespondierend ausgebildetete Abdeckplatte aufweist. Dies erlaubt eine besonders einfache und unauffällige Unterbringung der Steuereinrichtung.

Der Einschub kann seitlich in einem umlaufenden Rand des Beckens oder in einem Grundrahmen, auf welchen das Becken montiert ist, eingesetzt sein. Der Verschiebungsweg der Steuereinrichtung kann dann besonders kurz gehalten werden, wenn mehrere separat bedienbare Einschübe vorgesehen sind.

Ausführungsbeispiele der Erfindung werden nachfolgend anhand der Zeichnung näher erläutert. Es zeigen:
- Fig. 1: perspektivisch eine Teilansicht eines erfindungsgemässen Urinals mit einem ausgezogenen Einschub,
- Fig. 2: entsprechend Fig. 1, jedoch mit einem Urinal, bei welchem das Becken an einem Grundrahmen befestigt ist,
- Fig. 3: schematisch eine Frontansicht eines erfindungsgemässen Urinals,
- Fig. 4: ein Schnitt entlang der Linie IV-IV in Fig. 3,
- Fig. 5: schematisch eine Frontansicht eines weiteren Ausführungsbeispiels, und
- Fig. 6: schematisch eine Frontansicht eines Urinals mit drei Einschüben.

Die in der Zeichung gezeigten Urinale weisen jeweils ein Bekken 1, 20, 21 oder 30 auf, die jeweils aus Keramik oder einem geeignetem Kunststoff bestehen und die im oberen Teil einen in der Regel abgedeckten Spüleinlass 10 und im unteren Teil einen Auslass 9 aufweisen. Das Spülwasser wird dem Becken über ein Spülrohr 18 zugeführt, das mittels eines üblichen Wasseranschlusses 8 mit dem Becken verbunden ist. Der Auslass 9 ist üblicherweise mit einem Ablaufbogen 38 verbunden. Das Becken kann wie in Fig. 4 gezeigt direkt an der Gebäudewand befestigt sein oder ist gemäss Fig. 2 auf einem an sich bekannten Grundrahmen 2 befestigt, der seinerseits auf der Aussenseite einer Gebäudewand oder in diese eingesetzt befestigt ist. Denkbar sind jedoch auch andere Befestigungsarten des Beckens.

Bei dem in Fig. 1 gezeigten Urinal weist ein umlaufender Rand 1b auf der linken Seite im oberen Bereich eine Oeffnung 1a auf, in die ein Einschub 3 eingesetzt ist. Dieser weist eine in zwei am Becken 1 angebrachte Führungsschiene 1c, verschiebbar gelagerte Platte 3b sowie eine Abdeckung 3a auf. Bei eingeschobenem Einschub 3 schliesst der Abschluss 3a die Oeffnung 1a von aussen vollständig ab. Auf der Platte 3b sind hinter der Abdeckung 3a ein Steuergerät 4, ein Sender 5 sowie ein Magnetventil 6 befestigt. Diese Teile sind mit Leitungen 7 in bekannter Art miteinander verbunden. Vom Magnetfeld 6 führt eine flexible Leitung 11 zum Wasseranschluss 8 sowie eine flexible Leitung 12 zum Spüleinlass 10. Diese Leitungen 11 und 12 sind in der Länge so bemessen, dass der Einschub 3 wie gezeigt ausgezogen werden kann, ohne dass die Spülleitung unterbrochen wird. Zur Wartung oder Reparatur der Steuereinrichtung wird der Einschub 3 wie gezeigt ausgezogen, wonach diese von vorne frei zugänglich sind. Ein Abmontieren des Beckens 1 oder ein Teil des Beckens ist nicht erforderlich. Nach der Revision wird der Einschub 3 wieder eingeschoben, so dass nun die Steuereinrichtung sowie die Leitungen 11 und 12 von Aussen nicht sichtbar sind und die Oeffnung 1a von der Abdeckung 3a abgedeckt ist. Der Einschub 3 kann in hier nicht gezeigter Weise mit einem Schloss oder dergleichen gesichert werden, so dass dieser nur mit einem Schlüssel oder einem Spezialwerkzeug ausgezogen werden kann. Von Vorne ist der Einschub 3 nicht sichtbar. Da der Einschub 3 auch im ausgezogenen Zustand am Becken 1 gehalten ist, können während der Wartung herumliegende Teile vermieden werden.

Bei der Ausführung nach Fig. 2 ist der Einschub 3 in einer Oeffnung 2a eines Grundrahmens 2 eingesetzt. Solche Rahmen 2 sind an sich bekannt. Der Rahmen 2 kann in einer hier nicht gezeigten Nische einer Gebäudewand untergebracht sein. In diesem Fall ist die Nische selbstverständlich so ausgeführt, dass der Einschub 3 ausgezogen werden kann. Der Einschub 3 ist dann durch eine Abdeckung auf der Aussenseite der Gebäudewand zugänglich.

Die Fig. 3 und 4 zeigen das Urinal gemäss Fig. 1 von vorne und im Schnitt.

Bei der Ausführung gemäss Fig. 5 sind zwei links und rechts des Beckens 1 seitlich angeordnete Einschübe 13 und 14 vorgesehen. Der Einschub 13 trägt das Ventil 6, das mit flexiblen Leitungen 15 und 17 mit dem Wasseranschluss bzw. dem Spüleinlass 10 verbunden ist. Ueber eine ebenfalls flexible elektrische Leitung 16 ist das Ventil 6 mit dem anderen Einschub 14 verbunden, auf dem der Sender 5 und das Steuergerät 4 angeordnet sind.

Bei der Ausführung nach Fig. 6 sind drei separate Einschübe 31, 32 und 33 auf der rechten Seite des Beckens 30 vorgesehen. Auf dem obersten Einschub 31 ist das Magnetventil 6 angeordnet, das über flexible Leitungen 34 und 35 mit dem Wasseranschluss 8 bzw. dem Spüleinlass 10 verbunden ist. Elektrische und ebenfalls flexible Leitungen 36 und 37 sorgen für die Verbindung des Magnetventils 6 zum Steuergerät 4 und zum Sender 5. Die Ausführungen mit zwei oder drei Einschüben haben den wesentlichen Vorteil, dass die Einzelgewichte der Einschübe klein gehalten werden können und dass gegenüber der Ausführung mit nur einem Einschub der Verschiebeweg kleiner gehalten werden kann. Ebenfalls ist eine bessere Anpassung an die Raumverhältnisse möglich. Bei den hier gezeigten Ausführungen sind die Einschübe links und rechts des Beckens angeordnet. Denkbar ist jedoch auch eine Ausführung, bei welcher der Einschub bzw. die Einschübe von oben in das Becken eingesetzt sind.

## Patentansprüche

1. Elektronisch gesteuertes Urinal mit einem Becken (1,21,30), das einen Spüleinlass (10), einen Auslass (9) sowie einen Einschub aufweist und mit einer Steuereinrichtung mit einem Spülventil (6), einem Sender oder Sensor (5) sowie einem Steuergerät (4), dadurch gekennzeichnet, dass die Steuereinrichtung (4,5,6) in wenigstens einem Einschub (3,13,14,31,32,33) untergebracht ist, und dass das Spülventil (6) mit flexiblen Leitungen (11,12,15,16,34,15) mit dem Spüleinlass (10) des Beckens und mit dem Wasseranschluss (8) verbunden ist.

2. Urinal nach Anspruch 1, dadurch gekennzeichnet, dass der Einschub (3,13,14,31,32,33) gleitverschiebbar in einer Oeffnung (1a,2a) des Urinals geführt ist.

3. Urinal nach Anspruch 1 oder 2, dadurch gekennzeichnet, dass der Einschub (3,13,14,31,32,33) eine verschiebbar geführte Grundplatte (3b) und eine zu einer Oeffnung (1a,2a) des Beckens (1,21,30) korrespondierend ausgebildete Abdeckung (3a) aufweist.

4. Urinal nach einem der Ansprüche 1 bis 3, dadurch gekennzeichnet, dass der Einschub (3,13,14,31,32,33) seitlich in einen umlaufenden Rand (1b) des Beckens eingesetzt ist.

5. Urinal nach einem der Ansprüche 1 bis 3, dadurch gekennzeichnet, dass der Einschub (3) in einem hinter dem Becken angeordneten Grundrahmen (2) eingesetzt ist.

6. Urinal nach einem der Ansprüche 1 bis 5, dadurch gekennzeichnet, dass ein Einschub (13) mit dem Spülventil (6) und ein Einschub (14) mit dem Steuergerät (4) und dem Sender (5) vorgesehen sind.

7. Urinal nach einem der Ansprüche 1 bis 5, dadurch gekennzeichnet, dass für das Spülventil (6), das Steuergerät (4) und für den Sender (5) jeweils ein separater Einschub (31,32,33) vorgesehen ist.

## Claims

1. Electronically controlled urinal having a basin (1, 21, 30) which has a flushing inlet (10), an outlet (9) and a push-in fitting, and having a control device with a flushing valve (6), a transmitter or sensor (5) and a control unit (4), characterized in that the control device (4, 5, 6) is accommodated in at least one push-in fitting (3, 13, 14, 31, 32, 33), and in that the flushing valve (6) is connected, via flexible lines (11, 12, 15, 16, 34, 35), to the flushing inlet (10) of the basin and to the water connection (8).

2. Urinal according to Claim 1, characterized in that the push-in fitting (3, 13, 14, 31, 32, 33) is guided, such that it can be slidingly displaced, in an opening (1a, 2a) of the urinal.

3. Urinal according to Claim 1 or 2, characterized in that the push-in fitting (3, 13, 14, 31, 32, 33) has a displaceably guided baseplate (3b) and a covering (3a) which is designed in a manner corresponding to an opening (1a, 2a) of the basin (1, 21, 30).

4. Urinal according to one of Claims 1 to 3, characterized in that the push-in fitting (3, 13, 14, 31, 32, 33) is laterally inserted in a peripheral border (lb) of the basin.

5. Urinal according to one of Claims 1 to 3, characterized in that the push-in fitting (3) is inserted in a base frame (2) arranged behind the basin.

6. Urinal according to one of Claims 1 to 5, characterized in that a push-in fitting (13) with the flushing valve (6) and a push-in fitting (14) with the control unit (4) and the transmitter (5) are provided.

7. Urinal according to one of Claims 1 to 5, characterized in that in each case a separate push-in fitting (31, 32, 33) is provided for the flushing valve (6), the control unit (4) and for the transmitter (5).

## Revendications

1. Urinoir à commande électronique, avec une cuvette (1, 21, 30) présentant une admission d'eau de rinçage (10), une évacuation (9) et un tiroir, et avec un dispositif de commande comprenant une soupape de rinçage (6), un détecteur ou un émetteur (5) et un appareil de commande (4), **caractérisé** en ce que le dispositif de commande (4, 5, 6) est logé dans au moins un tiroir (3, 13, 14, 31, 32, 33), et en ce que la soupape de rinçage (6) est reliée par des conduites flexibles (11, 12, 15, 16, 34, 35) à l'admission d'eau de rinçage (10) de la cuvette et au branchement d'eau (8).

2. Urinoir selon la revendication 1, **caractérisé** en ce que le tiroir (3, 13, 14, 31, 32, 33) est guidé en coulissement dans une ouverture (1a, 2a) de l'urinoir.

3. Urinoir selon la revendication 1 ou 2, **caractérisé** en ce que le tiroir (3, 13, 14, 31, 32, 33) présente une plaque de base (3b) guidée en coulissement, et un cache (3a) de forme correspondante à une ouverture (1a, 2a) de la cuvette (1, 21, 30).

4. Urinoir selon l'une quelconque des revendications 1 à 3, **caractérisé** en ce que le tiroir (3, 13, 14, 31, 32, 33) est introduit par le côté dans un bord entourant (1b) de la cuvette.

5. Urinoir selon l'une quelconque des revendications 1 à 3, **caractérisé** en ce que le tiroir (3) est introduit dans un bâti de base (2) disposé derrière la cuvette.

6. Urinoir selon l'une quelconque des revendications 1 à 5, **caractérisé** en ce qu'il est prévu un tiroir (13) pourvu de la soupape de rinçage (6) et un tiroir (14) pourvu de l'appareil de commande (4) et de l'émetteur (5).

7. Urinoir selon l'une quelconque des revendications 1 à 5, **caractérisé** en ce que des tiroirs séparés respectifs (31, 32, 33) sont prévus pour la soupape de rinçage (6), pour l'appareil de commande (4) et pour l'émetteur (5).
